# EUROPÄISCHE PATENTSCHRIFT

(11) **EP 3 858 447 B1**
(45) Veröffentlichungstag und Bekanntmachung des Hinweises auf die Patenterteilung: **17.09.2025**
(21) Anmeldenummer: 20206778.1
(22) Anmeldetag: 10.11.2020
(51) Int. Cl.: A63C 9/08, A63C 9/084

(54) **FERSENBACKEN FÜR EINE ABFAHRTS- ODER EINE KOMBINIERTE ABFAHRTS- UND TOURENBINDUNG**
HEEL HOLDER FOR A DOWNHILL SKIING OR COMBINED DOWNHILL SKIING AND TOURING BINDING
MÂCHOIRE DE RETENUE DU TALON POUR UNE FIXATION DE DESCENTE OU FIXATION COMBINÉE DE DESCENTE ET DE TOUR

(30) Priorität: 31.01.2020 AT 500782020
(43) Veröffentlichungstag der Anmeldung: 04.08.2021
(73) Patentinhaber: Tyrolia Technology GmbH, 2320 Schwechat (AT)
(72) Erfinder: Jahnel, Gernot, 2320 Schwechat (AT); Wurm, Christoph, 2320 Schwechat (AT); Hösl, Erwin, 2320 Schwechat (AT)
(74) Vertreter: Vinazzer, Edith

(56) Entgegenhaltungen:
- EP-A1- 3 581 248
- EP-A2- 2 762 211
- AT-B- 387 154
- DE-A1- 2 851 634

## Beschreibung

Die Erfindung betrifft einen Fersenbacken für eine Abfahrts- oder eine kombinierte Abfahrts- und Tourenbindung für einen Ski, mit einer Funktionsgruppe Vertikalauslösung mit einer Spannvorrichtung mit einem Sohlenhalter und einer ersten Federanordnung zum Halten eines Skischuhs in der Abfahrtsposition, ferner mit einer Funktionsgruppe Horizontalauslösung mit einer am Ski positionierbaren Basisplatte und einem, gegenüber der Skilängsrichtung, seitlich gegen die Kraft einer zweiten Federanordnung auslenkbaren Schlitten, auf welchem die Funktionsgruppe Vertikalauslösung angeordnet ist.

Ein derartiger Fersenbacken ist beispielsweise aus der EP 2 762 211 B1 bekannt. Dieser Fersenbacken ist für eine kombinierte Abfahrts- und Tourenbindung für einen Ski vorgesehen und weist eine Funktionsgruppe Vertikalauslösung, eine Funktionsgruppe Seitenauslösung und einen Verriegelungsmechanismus mit einem Verriegelungshebel auf, welcher den Fersenbacken wahlweise in der Fahrposition oder in der Gehposition an einer skifesten Führungsschiene verriegelt. Die bei einer seitlichen Auslösung wirksame Federanordnung ist in Skilängsrichtung eingespannt und beaufschlagt eine Rolle, die in Abfahrtsstellung mittig in eine Einbuchtung am Schlitten eingreift. Der Schlitten ist exakt quer zur Skilängsrichtung an Führungen der Basisplatte auslenkbar gelagert und wird in dieser Stellung durch die erwähnte Federanordnung gehalten. Bei einer Querauslösung des Fersenbackens bewegt sich der Schlitten mitsamt der Funktionsgruppe Vertikalauslösung quer zur Skilängsrichtung auf der Basisplatte, wobei die Federanordnung komprimiert wird und die Verriegelung der Basisplatte an der Führungsschiene gelöst wird, sodass sich die Funktionsgruppe Horizontalauslösung gemeinsam mit der Funktionsgruppe Vertikalauslösung auf der Basisplatte in Skilängsrichtung nach rückwärts bewegt und derart den in die Skibindung eingesetzten Skischuh freigibt. Wirkt nun eine im Verhältnis zur Auslösekraft hohe Andruckkraft, welche üblicherweise unabhängig von der eingestellten Auslösekraft ist, auf den eingespannten Skischuh, so kann ein Verspannen des Skischuhs auftreten und eine Freigabe des Skischuhs ver- oder behindert sein. Nachdem ferner bei einer seitlichen Auslösung der Verriegelungsmechanismus betätigt und der Verriegelungshebel aus seiner Verriegelung an der skifesten Führungsschiene gelöst wird, ist nach einer seitlichen Auslösung von Hand aus ein Wiederverriegeln der Basisplatte erforderlich.

Aus der AT 387 154 B ist ein Fersenbacken mit einer Funktionsgruppe Vertikalauslösung und einer Funktionsgruppe Horizontalauslösung bekannt, bei welchem eine ausschließlich seitliche Auslösung nicht möglich ist. Bei jeder Auslösung, beispielsweise bei einem Drehsturz, wird auch die Auslösefeder der Funktionsgruppe Vertikalauslösung komprimiert und es wird ein federbelasteter Rasthebel, welcher um eine am Sohlenhalter angeordnete horizontale Achse drehbar ist, gemeinsam mit dem Sohlenhalter hochgeschwenkt. Dies ist dadurch bedingt, dass an der Grundplatte eine vertikale Steuerkurve ausgebildet ist, auf welcher eine Rolle, die am Sohlenhalter gelagert ist, zwangsgeführt ist. Diese Rolle hebt den Sohlenhalter solange an, bis der Auslösepunkt des Sohlenhalters erreicht ist. Erst dann kann der Fersenhalter bzw. sein Lagerbock freigegeben werden und um eine Hochachse verschwenken.

Fersenbacken mit der Möglichkeit einer seitlichen Auslösung und einer Vertikalauslösung, insbesondere in Kombination, sind besonders vorteilhaft, um bei Rückwärtsdrehstürzen das potentielle Risiko des Auftretens schwerer Knieverletzungen, beispielsweise Bänderzerrungen oder Bänderrisse, zu reduzieren. Die Auslösecharakteristik der Fersenbacken mit seitlicher Auslösung und mit kombinierten Horizontal- und Vertikalauslösungen sollen derartige Verletzungen, wie sie bei Stürzen in Rücklage des Skifahrers auftreten können, weitgehend vermeiden helfen. Der Fersenbacken soll darüber hinaus auch eine komfortable Betätigung beim Ein- und Aussteigen sowie nach einer Auslösung gewährleisten, insbesondere soll ein umständliches Hantieren des Fersenbackens zum Wiederherstellen der Einsteigposition nicht notwendig sein, um ein möglichst komfortables Einsteigen in die Skibindung vor allem nach Stürzen in tieferem Schnee oder steilerem Gelände zu gewährleisten.

Der Erfindung liegt die Aufgabe zugrunde, einen Fersenbacken zur Verfügung zu stellen, dessen Auslösecharakteristik derart ausgelegt ist, dass sie das Risiko des Auftretens von Knieverletzungen mehr als bisher reduziert, ohne dass die Gefahr eines Verspannens des Skischuhs in der Bindung besteht.

Gelöst wird die gestellte Aufgabe erfindungsgemäß dadurch, dass die Funktionsgruppe Vertikalauslösung an der Funktionsgruppe Horizontalauslösung um eine Achse, welche vertikal zur Skioberseite oder zur Vertikalen auf die Skioberseite unter einem Winkel von bis zu 5° verläuft, drehbar ist und einen am Schlitten der Funktionsgruppe Horizontalauslösung drehbar gelagerten Lagerteil aufweist, an welchem die Spannvorrichtung der Funktionsgruppe Vertikalauslösung um eine transversal verlaufende Achse schwenkbar gelagert ist, wobei sich nach einer begrenzten seitlichen Auslenkung des Schlittens gegen die Kraft der zweiten Federanordnung die Funktionsgruppe Vertikalauslösung zur Freigabe des Skischuhs in die jeweilige seitliche Auslöserichtung dreht.

Der Fersenbacken gemäß der Erfindung ist daher in der Lage, bei einer seitlichen Auslösung oder einer kombinierten seitlichen und vertikalen Auslösung eine sichere und besonders "ergonomische" Freigabe des in die Bindung eingesetzten Skischuhs zu gewährleisten, weil die Bewegung des Skischuhs während einer seitlichen Auslösung nahezu optimal in Richtung der wirkenden Kräfte erfolgt. Dies wird insbesondere dadurch erreicht, dass eine seitliche Auslösung in zwei "Phasen" abläuft. In der ersten Phase, einer "Fahrphase", erfolgt eine seitliche Auslenkung des Schlittens gegen die Kraft der zweiten Federanordnung, es werden Stöße aufgenommen und es erfolgt eine Rückstellung des Fersenbackens, wenn die seitliche Auslenkung begrenzt bleibt, sodass noch keine Freigabe des Skischuhs erfolgt. Die zweite Phase folgt, wenn eine gewisse seitliche Auslenkung, also die erste Phase, überschritten ist. In der zweiten Phase erfolgt eine Drehbewegung der Funktionsgruppe Vertikalauslösung gegenüber dem ausgelenkten Schlitten der Funktionsgruppe Horizontalauslösung und eine weitgehend ungehinderte und sichere Freigabe des Skischuhs aus der Bindung. Dadurch, dass die Funktionsgruppe Horizontalauslösung einen am Schlitten der Funktionsgruppe Horizontalauslösung drehbar gelagerten Lagerteil aufweist, liegt eine besonders kompakte und funktionelle Wirkverbindung der Funktionsgruppe Vertikalauslösung mit der Funktionsgruppe Horizontalauslösung vor.

Bei einer bevorzugten Ausführung ist die Funktionsgruppe Vertikalauslösung gegen die Wirkung der zweiten Federanordnung oder gegen die Wirkung einer weiteren Federanordnung drehbar. Diese Maßnahme eröffnet die sinnvolle Möglichkeit einer "automatischen" Rückstellung der Funktionsgruppe Horizontalauslösung gemeinsam mit der Funktionsgruppe Vertikalauslösung nach der Freigabe des Skischuhs in Folge einer seitlichen oder einer kombinierten seitlichen und vertikalen Auslösung.

Bevorzugt weist ferner die Funktionsgruppe Horizontalauslösung eine Kulissenführung auf, welche mit Steuerelementen des Lagerteils zusammenwirkt, derart, dass die Funktionsgruppe Vertikalauslösung zur Freigabe des Skischuhs in die jeweilige Auslöserichtung begrenzt drehbar ist. Durch diese Ausgestaltung lässt sich auf eine einfache und funktionssichere Weise die Drehbewegung der Funktionsgruppe Vertikalauslösung relativ zur Funktionsgruppe Horizontalauslösung steuern und in erwünschter Weise begrenzen.

Eine weitere, eine kompakte und funktionelle Ausgestaltung des Fersenbackens unterstützende Maßnahme besteht darin, dass der Lagerteil einen Drehteil aufweist, welcher am Schlitten drehbar angeordnet ist, wobei die Achse, welche vertikal zur Skioberseite oder zur Vertikalen auf die Skioberseite an den Winkel von bis zu 5° verläuft, durch den Drehteil verläuft.

Auf den Fersenbacken wirken oft hohe Kräfte, die ein stabile Ausgestaltung bestimmter Bauteile erfordert, wobei auch und insbesondere der Lagerteil belastet wird. Gemäß einer diesbezüglich vorteilhaften Ausgestaltung weist der Drehteil zwei miteinander durch eine Öffnung im Schlitten hindurch fest verbundene, insbesondere kreisscheibenförmige Teile auf, wobei der eine Teil an einer kreisförmig oder teilkreisförmig verlaufenden Führungsstufe an der Oberseite des Schlittens und der andere Teil an einer derartigen Führungsstufe an der Unterseite des Schlittens drehbar gelagert ist.

Bei einer bevorzugten, optionalen Ausgestaltung wirkt zwischen dem Drehteil und dem Schlitten eine Rückstellfeder, welche eine Rückstellung der Funktionsgruppe Vertikalauslösung gegenüber der Funktionsgruppe Horizontalauslösung unterstützt und welche vorzugsweise eine im Bereich der Führungsstufe des Schlittens eingesetzte Schraubendruckfeder ist, deren Enden sich in der Ausgangsstellung des Fersenbackens jeweils am Drehteil und am Schlitten abstützen.

Eine weitere besonders vorteilhafte Ausführung ist dadurch gekennzeichnet, dass der Schlitten mitsamt der Funktionsgruppe Vertikalauslösung an der Basisplatte entlang zumindest einer kreisbogenförmigen Bahn seitlich auslenkbar ist, wobei der Mittelpunkt jeder kreisbogenförmigen Bahn im Bereich eines Vorderbackens der Skibindung liegt.

Wie bereits erwähnt erfolgt eine seitliche Auslenkung des Schlittens bevorzugt gegen die Kraft der zweiten Federanordnung. Die Wirkverbindung zwischen dem Schlitten und der zweiten Federanordnung erfolgt nun auf eine besonders kompakte und funktionssichere Weise, indem die zweite Federanordnung der Funktionsgruppe Horizontalauslösung in die Basisplatte eingesetzt und mit ihren Enden an Federwiderlagern abgestützt ist, welche jeweils von einem am Schlitten vorgesehenen Mitnehmer außen erfasst sind, sodass bei einer seitlichen Auslenkung des Schlittens der eine Mitnehmer das eine Federwiderlager unter Komprimieren der zweiten Federanordnung mitnimmt und das zweite Federwiderlager am Basisteil abgestützt bleibt.

Vorteilhafterweise ist dabei das eine Federwiderlager zur Einstellung der Vorspannung der zweiten Federanordnung mittels einer Stellschraube gegenüber der Basisplatte verstellbar angeordnet.

Die Kulissenführung ist auf besondere Weise mit Abschnitten bzw. Teilstücken gestaltet, um über die Steuerelemente des Drehteils des Lagerteils die erste Phase "seitliche Auslenkung" und die zweite, eine Auslösung bewirkende Phase "Drehung" in erwünschter Weise durchführen zu können. Bevorzugt weist die Kulissenführung als äußere erste Abschnitte jeweils einen Basisabschnitt auf, welche Basisabschnitte entlang einer gemeinsamen kreisbogenförmigen Bahn verlaufen, wobei der Mittelpunkt der kreisbogenförmigen Bahn im Bereich eines Vorderbackens der Skibindung liegt und an welchen Basisabschnitten in der Abfahrtstellung des Fersenbackens die Steuerelemente des Lagerteils der Funktionsgruppe Vertikalauslösung anliegen. Solange sich die Steuerelemente bei einer seitlich wirkenden Kraft entlang der Basisabschnitte bewegen, ist somit eine Drehbewegung des Lagerteils und damit der Funktionsgruppe Vertikalauslösung noch nicht möglich.

Die Phase "Drehung" wird bevorzugt durch weitere Abschnitte der Kulissenführung ermöglicht, nämlich durch an die Basisabschnitte anschließende, jeweils zur transversalen Richtung geneigt verlaufende Freigabeabschnitte, derart, dass das, je nach der Richtung der seitlichen Auslenkung, in einen der Freigabeabschnitte eintretende Steuerelement der Funktionsgruppe Vertikalauslösung diese Funktionsgruppe zur Durchführung einer Drehbewegung in die jeweilige seitliche Auslöserichtung freigibt.

Diese Drehbewegung, ist, wie erwähnt, begrenzt, eine diesbezüglich besonders zweckmäßige und vorteilhafte Maßnahme sieht vor, dass an die Freigabeabschnitte nach innen in Richtung zur zentralen Längsachse des Fersenbackens jeweils ein Stoppabschnitt anschließt, welcher über das an einer weitere Bewegung gehinderte Steuerelement eine Fortsetzung der Drehung verhindert, wobei unter der Wirkung der zweiten Federanordnung oder der weiteren zusätzlichen Federanordnung nach einer seitlichen Auslösung die Funktionsgruppe Horizontallösung in die Abfahrtsstellung rückgestellt wird.

Die Kulissenführung ist dabei bevorzugt an einem an der Oberseite der Basisplatte befindlichen, mit der Basisplatte fest verbundenen oder mit der Basisplatte einteilig ausgeführten Steuerkurventeil ausgebildet. Auch diese Maßnahme unterstützt eine kompakte Ausführung des Fersenbackens.

Bevorzugt ist die zweite Federanordnung gemeinsam mit der Kulissenführung und den Steuerelementen derart ausgelegt, dass für das Verhältnis C der Momente um die Tibiaachse bei eingestellter Referenzmessung Ref 1.1 nach ASTM F504 und Ref 1.5 gilt $C = \frac{Ref 1.1}{Ref 1.5}$ wobei für C je nach eingestellter DIN Z-Zahl nach ISO 9462 gilt: 0,8 ≤ C ≤ 1,5.

Die Erfindung betrifft ferner eine Sicherheitsskibindung mit einem Vorderbacken mit einem Fersenbacken nach einem oder mehreren der Ansprüche 1 bis 14, welche Skibindung eine als Abfahrtsbindung oder eine als kombinierte Abfahrts- und Tourenbindung konzipierte Skibindung ist.

Weitere Merkmale, Vorteile und Einzelheiten der Erfindung werden nun anhand der Zeichnung, die ein Ausführungsbeispiel eines Fersenbackens einer Sicherheitsskibindung zeigt, näher beschrieben. Dabei zeigen
Fig. 1 eine Explosionsdarstellung einer Ausführungsform eines erfindungsgemäßen Fersenbackens,
Fig. 2 eine Seitenansicht des Fersenbackens in der Abfahrtsstellung,
Fig. 3 eine Draufsicht auf den Fersenbacken in der Abfahrtstellung,
Fig. 4 einen Längsschnitt durch den Fersenbacken entlang der durch die Linie IV-IV in Fig. 3 gekennzeichneten Schnittebene,
Fig. 5 eine Schnittdarstellung gemäß der in Fig. 2 durch die Linie V-V gekennzeichneten Schnittebene,
Fig. 6 eine Schnittdarstellung gemäß der durch die Linie VI-VI in Fig. 2 gekennzeichneten Schnittebene,
Fig. 7 eine Ansicht der Oberseite einer Basisplatte und von Bauteilen einer Längsverstellung,
Fig. 8 eine Ansicht der Unterseite der Basisplatte,
Fig. 9 eine Ansicht der Unterseite eines Schlittens mit weiteren Bauteilen des Fersenbackens,
Fig. 10 einen Längsschnitt durch den Fersenbacken analog zu Fig. 4 nach einer vertikalen Auslösung,
Fig. 11 eine Schrägansicht des Fersenbackens in einer Position während einer seitlichen Auslösung gemäß dem Pfeil P₂,
Fig. 12 und Fig. 13 in zu Fig. 5 und Fig. 6 analogen Schnittdarstellungen zwei aufeinanderfolgende Stadien während einer seitlichen Auslösung.

Der Fersenbacken gemäß der Erfindung ist Bestandteil einer Sicherheitsskibindung mit einem zweiten vorderen Halteelement, einem Vorderbacken, und hält gemeinsam mit diesem einen in die Sicherheitsskibindung eingesetzten Skischuh. Die Sicherheitsskibindung kann eine als Abfahrtsbindung oder eine als kombinierte Abfahrts- und Tourenbindung konzipierte Skibindung sein.

In der Beschreibung und in den Patentansprüchen wird Bezug auf einen am Ski montierten Fersenbacken genommen, um die Position von Bauteilen zu erläutern. Begriffe wie "Oberseite" oder "Unterseite" von Bauteilen, "vor" oder "rückwärts", "oben" oder "unten" beziehen sich auf die Ausrichtung der betreffenden Bauteile bezüglich des Skis bzw. der Skioberseite, der Skilängsrichtung, der transversalen Richtung oder der Skispitze bzw. dem Skiende. Unter transversaler Richtung wird eine Richtung im rechten Winkel zur Skilängsrichtung verstanden, unter seitlicher Richtung die transversale Richtung oder eine von dieser geringfügig abweichende Richtung, beispielsweise infolge einer Kreisbogenform. Der besseren Übersichtlichkeit halber wurde auf eine Darstellung eines Skis verzichtet.

Anhand der Fig. 1 bis Fig. 9 werden vorerst die Hauptbestandteile des Fersenbackens sowie deren gegenseitige Anordnung näher erläutert. Der Fersenbacken weist mehrere Funktionsgruppen auf, zu welchen jeweils eine Anzahl von Bauteilen gehört, wobei drei dieser Funktionsgruppen nachfolgend näher beschrieben werden, nämlich eine Funktionsgruppe Vertikalauslösung, eine Funktionsgruppe Horizontalauslösung und eine Funktionsgruppe Längsverstellung. Die Funktionsgruppe Vertikalauslösung ist mit der Funktionsgruppe Horizontalauslösung in Wirkverbindung, wie noch beschrieben wird.

Die Funktionsgruppe Vertikalauslösung weist eine Spanneinrichtung mit einem zweiteiligen Gehäuse 2 mit einem ersten Gehäuseteil 2a und einem zweiten Gehäuseteil 2b auf. Der erste Gehäuseteil 2a ist mit einem Sohlenhalter 5 und einem Trittsporn 6 versehen und ist insbesondere mit diesen beiden Teilen einteilig ausgeführt. Der zweite Gehäuseteil 2b wirkt versteifend, weist eine Stockmulde auf und nimmt gemeinsam mit dem ersten Gehäuseteil 2a eine erste Federanordnung 7 - eine oder zwei Schraubendruckfeder(n) - auf und ist von oben auf den ersten Gehäuseteil 2a aufgesetzt bzw. aufgeschoben und mit diesem über einen Bolzen 9 und Schnappelemente verbunden, welcher einen ins Innere des Gehäuse 2 ragenden Lagerteil 10 durchsetzt. Der Lagerteil 10 besteht aus einem vorzugsweise parallel zur Skioberseite orientierten Drehteil 11 und einem von diesem nach oben abragenden, ins Innere des Gehäuses 2 ragenden Steuerteil 12. Der Drehteil 11 weist an seiner Unterseite randseitig und einander diametral gegenüberliegend zwei nach unten, Richtung Skioberseite ragende Steuerelemente 17 auf, deren Funktion weiter unten noch beschrieben wird.

Das eine Ende der Federanordnung 7 stützt sich im Inneren des Gehäuseteils 2a an einem mittels einer Stellschraube 13 gegenüber dem Gehäuseteil 2a verstellbaren Federwiderlager 14 ab, sodass die Vorspannung der Federanordnung 7 in an sich bekannter Weise eingestellt werden kann. Das zweite Ende der Federanordnung 7 beaufschlagt einen Kolbenschieber 15, welcher hülsenförmig ausgebildet ist, sodass die Federanordnung 7 ins Innere des Kolbenschiebers 15 ragt. Der Kolbenschieber 15 ist im Gehäuse 2 längsverschiebbar gelagert und stützt sich auf einer außenseitig am Steuerteil 12 des Lagerteiles 10 ausgebildeten Steuernase 8 ab. Das Gehäuse 2 ist somit über den Bolzen 9 gegenüber dem Lagerteil 10 gegen die Kraft der Federanordnung 7 schwenkbar, wobei die Steuernase 8 entlang einer Steuerkurve 16 des Kolbenschiebers 15 unter Komprimieren der Federanordnung 7 gleitet. Die Steuerkurve 16 ist derart ausgelegt, dass sowohl bei einer vertikalen Auslösung als auch beim willkürlichen Öffnen des Fersenbackens zum Aussteigen aus der Bindung immer ein komplettes Schwenken des Gehäuses 2 in die offene Stellung erfolgt. Die Bestandteile der Funktionsgruppe Vertikalauslösung sind somit für eine vertikale Auslösung des Fersenbackens sowie ein willkürliches Öffnen des Fersenbackens zum Aussteigen aus dem Fersenbacken und zum Einsteigen in den Fersenbacken zuständig.

Die komplett geöffnete Stellung des Fersenbackens nach einer vertikalen Auslösung oder einem willkürlichen Öffnen des Fersenbackens durch Niederdrücken des Gehäuses 2 ist in Fig. 10 dargestellt.

Die Funktionsgruppe Horizontalauslösung weist als Hauptbestandteile einen Schlitten 3 und eine Basisplatte 1 auf. Die Basisplatte 1 befindet sich auf einer skifesten, nicht dargestellten Schiene oder Bindungsplatte, ihre Position in Skilängsrichtung ist mittels der Funktionsgruppe Längsverstellung einstellbar. An der Unterseite der Basisplatte 1 sind in Fig. 1 und Fig. 8 gezeigte Führungselemente 25 eingesetzt, die für eine weitgehend reibungsarme Führung der Basisplatte 1 an der nicht dargestellten skifesten Führungsschiene sorgen.

Der Schlitten 3 ist ein weitgehend plattenförmiger Bauteil und an der Basisplatte 1 parallel zur Skioberseite seitlich verschiebbar gelagert, wie noch beschrieben wird. Die Wirkverbindung der Funktionsgruppe Vertikalauslösung mit der Funktionsgruppe Horizontalauslösung erfolgt über den Schlitten 3, welcher eine kreisförmige Öffnung 3a (Fig. 1) aufweist. Der Drehteil 11 besteht aus zwei miteinander durch die Öffnung 3a im Schlitten 3 hindurch fest verbundenen kreisscheibenförmigen Teilen, wobei der eine Teil an einer die Öffnung 3a an der Oberseite des Schlittens 3 kreisförmig umlaufenden Führungsstufe 4 (Fig. 1), der andere Teil an einer an der Unterseite des Schlittens 3 kreisförmig umlaufenden Führungsstufe 4 (Fig. 9) drehbar gelagert ist. Auf diese Weise sind der Lagerteil 10 und damit die Funktionsgruppe Vertikalauslösung gegenüber dem Schlitten 3 um eine durch den Mittelpunkt des Drehteils 11 und vertikal zur Skioberseite verlaufende Achse 1a drehbar. Das Ausmaß der Drehbewegung ist, wie noch beschreiben wird, durch die Steuerelemente 17, welche durch die Öffnung 3a nach unten in den Bereich der Basisplatte 1 ragen, begrenzt. Die Verbindung der beiden Teile des Drehteiles 11 erfolgt kraft-, form-, stoff- oder reibschlüssig.

Bei einer in Fig, 1 gezeigten optionalen Ausgestaltung weist die Führungsstufe 4 eine Aufnahme 4a für eine Rückstellfeder 4b (Fig. 1, Fig. 4) auf, die beim gezeigten Ausführungsbeispiel eine unter geringer Vorspannung stehende Schraubendruckfeder ist, deren Enden sich in der Ausgangsstellung des Fersenbackens (Fig. 1) jeweils insbesondere zur Hälfte am Drehteil 11 und zur Hälfte am Schlitten 3, hier im Bereich der Führungsstufe 4, abstützen. Die Rückstellfeder 4b kann auch eine andere Feder, etwa eine Schenkelfeder, sein, die durch eine entsprechende Anordnung analog zur Schraubendruckfeder eine Rückstellung der Funktionsgruppe Vertikalauslösung nach dessen Auslenkung unterstützt.

Zu den weiteren Bestandteilen der Funktionsgruppe Horizontalauslösung gehören insbesondere eine zweite Federanordnung 20, Gleitelemente 18 für den Schlitten 3 und ein Steuerkurventeil 29. Die Basisplatte 1 weist an ihrer Oberseite eine in transversaler Richtung verlaufende Vertiefung 19 auf, in welche die Federanordnung 20 aus zumindest einer Feder, insbesondere einer Schraubendruckfeder, eingesetzt ist. Wie insbesondere Fig. 1 in Verbindung mit Fig. 5 und 6 zeigen, stützt sich die Federanordnung 20 mit ihrem einen Ende an einem Federwiderlager 21 ab, welches im Bereich des einen Endes der Vertiefung 19 an der Basisplatte 1 anliegt. Das zweite Ende der Federanordnung 20 stützt sich an einer verstellbaren Widerlagerstruktur ab, welche eine Schraubenmutter 22a mit einem Zeigerelement 22b aufweist, wobei diese beiden Teile das zweite Federwiderlager 22 bilden. Eine Stellschraube 23, auf welche die Schraubenmutter 21 aufgeschraubt ist, gestattet in an sich bekannter Weise ein Einstellen der Vorkompression der Federanordnung 20 und damit der Auslösekraft bei einer seitlichen Auslösung, die weiter unten beschrieben wird. Die Stellschraube 23 ist mit einem umlaufenden Bund 23a versehen, welcher eine Hülse 24 hält, die an der Basisplatte 1 am zweiten Ende der Vertiefung 19 ansteht und das Ende der Stellschraube 23 derart aufnimmt, dass ein Einstellen der Federvorspannung von außen möglich ist.

Am vorderen und am rückwärtigen Ende der Basisplatte 1 ist jeweils eines der Gleitelemente 18, in transversaler Richtung über die Breite der Basisplatte 1 verlaufend, befestigt, beispielsweise mittels Schnappverbindungen (Fig. 7). Die Gleitelemente 18 sind spiegelsymmetrisch zur zentralen Längsachse des Fersenbackens kreisbogenförmig gekrümmt, wobei sich der gemeinsame Mittelpunkt der Kreisbögen im Bereich des nicht dargestellten Vorderbackens der Skibindung befindet und der Radius des Kreisbogens des vorderen der beiden Gleitelemente 18 in der Größenordnung von ca. 305 mm (Basisprüfsohle Typ A gemäß ISO 9838:2008, Abschnitt 3.5) beträgt, dem Kreisbogen des rückwärtigen Gleitelementes 18 liegt ein Kreis mit einem Radius zugrunde, der etwa um den gegenseitigen Abstand der beiden Gleitelemente 18 größer ist. Auf die beiden Gleitelemente 18 ist der Schlitten 3 aufgeschoben und zwar mittels korrespondierend gestalteten, an seiner Unterseite ausgebildeten Gleitführungen 3b, wie in Fig. 9 gezeigt. Zwischen jeder Gleitführung 3b und dem zugehörigen Gleitelement 18 ist ein gewisses Spiel vorhanden, wobei zwischen der rückwärtigen Gleitführung 3b und dem zugehörigen Gleitelement 18 ein größeres Spiel vorhanden ist, wodurch ein Verspannen bzw. Verkippen des Schlittens 3 bei seitlicher Bewegung vermieden ist. Der Schlitten 3 ist somit mitsamt der Funktionsgruppe Vertikalauslösung gegenüber der Basisplatte 1, entlang einer insgesamt kreisbogenförmigen Bahn, seitlich auslenkbar. Diese seitliche Auslenkung des Schlittens 3 ist nur gegen die Kraft der Federanordnung 20, also unter Komprimieren derselben, möglich, wie noch im Detail beschrieben wird.

Wie beispielsweise Fig. 9 zeigt, weist der Schlitten 3 an seiner Unterseite zwischen seinen Gleitführungen 3b, rückwärtig der Öffnung 3a an seinen seitlichen Längsseiten je einen Mitnehmer 28 auf. Der eine Mitnehmer 28 kontaktiert von außen das Federwiderlager 21 der Federanordnung 20, der zweite Mitnehmer 28 kontaktiert von außen die Hülse 24 der verstellbaren Widerlagerstruktur.

Der bereits erwähnte Steuerkurventeil 29 (Fig. 1, 6 und 7) ist ein länglicher Bauteil, welcher in transversaler Richtung verlaufend an der Oberseite der Basisplatte 1 rückwärtig der Vertiefung 19 und der Federanordnung 20 eingesetzt und positionsfest fixiert ist. Bei einer alternativen Ausführung ist der Steuerkurventeil 29 mit der Basisplatte einteilig ausgeführt. Der Steuerkurventeil 29 weist entlang seiner rückwärtigen Kante eine Kulissenführung 30 auf. Gemäß Fig. 6 und Fig. 12 ist die Kulissenführung 30 bezüglich der zentralen Längsachse des Fersenbackens spiegelsymmetrisch gestaltet und weist in Draufsicht zwei beim gezeigten Ausführungsbeispiel V-förmige Kulissenführungsteilstücke 30a auf, die in der Mitte, an der erwähnten Längsachse, aneinander anschließen, wobei die V-Spitzen nach vorne weisen. Jedes Kulissenführungsteilstück 30a besteht daher, von außen nach innen Richtung Längsachse betrachtet, aus einem unter einem spitzen Winkel α von 35° bis 70° zur transversalen Richtung verlaufenden Freigabeabschnitt 30a₁ und einem unter einem stumpfen Winkel β (Fig. 12) von etwa 95° bis 130° zu diesem verlaufenden zweiten inneren Stoppabschnitt 30a₂. An die Freigabeabschnitte 30a₁ schließen in Richtung zu den seitlichen Randbereichen der Basisplatte 1 verlaufend Basisabschnitte 30b an, welche entlang einer kreisbogenförmigen Bahn verlaufen, wobei der Mittelpunkt des Kreises dieser kreisbogenförmigen Bahn mit dem Mittelpunkt der Kreise der Kreisbogenform der Gleitelemente 18 (Fig. 7) übereinstimmt. An den Basisabschnitten 30b befinden sich in der Abfahrtsstellung des Fersenbackens die Steuerelemente 17 des Lagerteils 10 der Funktionsgruppe Vertikalauslösung, wie es beispielsweise Fig. 6 zeigt.

Ein Ausführungsbeispiel der erwähnten Funktionsgruppe Längsverstellung zeigen insbesondere Fig. 1 und Fig. 8. Diese Funktionsgruppe weist einen mit einer Verzahnung versehenen Riegel 26, der mit einem Hebel 27 kraft-, form-,stoff- oder reibschlüssig axial und radial verbunden ist, welcher rückseitig über den Fersenbacken vorsteht, in an sich bekannter Weise mit einer Verzahnung an der nicht dargestellten Führungsschiene in und außer Eingriff bringbar ist. An einer am Hebel 27 vorgesehenen Abstützung 31 sind zwei parallel zueinander und in Skilängsrichtung orientierte Andruckfedern 32 abgestützt, welche mit ihren zweiten Enden an der Unterseite der Basisplatte 1 entsprechend abgestützt sind.

Der Fersenbacken weist weiters eine im Detail nicht gezeigte Funktionsgruppe Bremseinrichtung mit einer insbesondere auf bekannte Weise ausgestalteten und nicht dargestellten Skibremse auf. Von dieser Funktionsgruppe ist beispielsweise in Fig. 1 lediglich ein Skibremsengehäuse 33 gezeigt, welches mit der Basisplatte 1 verbunden wird, gegebenenfalls auch einteilig mit dieser ausgeführt ist. Die Verbindung des Skibremsengehäuses 33 mit der Basisplatte 1 kann über Schnappverbindungen oder kraft- oder reibschlüssig erfolgen.

Eine Auslösung des Fersenbackens unter Freigabe des Skischuhs von in einer seitlichen Richtung oder von in einer seitlichen und der vertikalen Richtung wirkenden Kräften, wird nun nachfolgend anhand der Figuren 11 bis 13 näher beschrieben. Die Ausgangsstellung, welche auch der Abfahrtsstellung entspricht, ist beispielsweise in den Figuren 2, 3, 5 und 6 gezeigt. Die wesentlichen Bewegungsabläufe der an einer seitlichen Auslösung beteiligten Bauteile lassen sich am besten anhand der Schnittdarstellungen in Fig. 12 und 13 feststellen und erläutern. Eine erste Phase der seitlichen Auslösung zeigt Fig. 12. Bei entsprechend großen und in der in Fig. 12 durch den Pfeil P₁ versinnbildlichten Richtung vom eingesetzten Skischuh auf den Sohlenhalter 5 der Funktionsgruppe Vertikalauslösung wirkenden Kräften, wird der Schlitten 3 seitlich ausgelenkt, wobei über den in der Figur 12 unteren Mitnehmer 28 des Schlittens 3 die Federanordnung 20 komprimiert wird. Mit dem Schlitten 3 wird die auf dem Schlitten 3 angeordnete Funktionsgruppe Vertikalauslösung mitbewegt. Dabei gleiten die Steuerelemente 17 des Drehteiles 11 vorerst entlang der Basisabschnitte 30b der Kulissenführung 30, entsprechend der seitlichen Auslöserichtung.

Die Figur 13 zeigt jenes Stadium einer seitlichen Auslösung, in welchem durch das fortgesetzte Ausschwenken des Schlittens 3 entlang der Gleitelement 18 der Basisplatte 1 die Federanordnung 20 weiter komprimiert worden ist und das in Fig. 13 untere Steuerelement 17 die Kante zwischen dem Basisabschnitt 30b passiert hat und im anschließenden Kulissenführungsteilstück 30a bis zu dessen V-Spitze gelangt ist und hier gestoppt wird. Mit dem Überschreiten der erwähnten Kante wird der Drehteil 11 für eine Drehbewegung in Richtung des Pfeiles P₂ in Fig. 13 mitsamt der Funktionsgruppe Vertikalauslösung freigegeben, der Skischuh kommt frei. Dabei wird die Federanordnung 20 bis zum Erreichen der Stoppposition - am Stoppabschnitt 30a₂ steht das betreffende Steuerelement 17 des Lagerteiles 10 an und verhindert eine Fortsetzung der Drehbewegung der Funktionsgruppe Vertikalauslösung - noch ein Stück weiter komprimiert. Die vergleichsweise schwache Rückstellfeder 4a wird bei der Drehbewegung des der Drehteils 11 ebenfalls komprimiert bzw. mehr vorgespannt. Die an diesem Bewegungsablauf beteiligten Bauteile des Fersenbackens sind entsprechend ausgelegt bzw. aufeinander abgestimmt. Fig. 13 zeigt daher die Endstellung einer seitlichen Auslösung. Nach der Freigabe des Skischuhs werden der Schlitten 3 und daher die Funktionsgruppe Horizontalauslösung mitsamt der Funktionsgruppe Vertikalauslösung unter der Wirkung der Federanordnung 20 in die Ausgangslage zurückgestellt. Die Rückstellfeder 4a unterstützt die Rückstellung der Funktionsgruppe Vertikalauslösung gegenüber der Funktionsgruppe Horizontalauslösung.

Selbstverständlich kann eine seitliche Auslösung mit einer Vertikalauslösung, je nach den vom Skischuh auf den Fersenbacken ausgeübten Momenten und Kräften, kombiniert sein. Bei einer Vertikalauslösung wird der Fersenbacken bzw. die Funktionsgruppe Vertikalauslösung beim Wiedereinsetzen des Skischuhs in die Abfahrtsstellung gebracht.

Die Erfindung ist auf die dargestellte und beschriebene Ausführung des Fersenbackens nicht eingeschränkt. Beispielsweise können die Steuerelemente am Drehteil mit drehbaren Rollen versehen sein oder aus von drehbaren Rollen gebildet sein. Des Weiteren kann die Funktionsgruppe Vertikalauslösung gegen die Kraft einer weiteren Federanordnung drehbar sein und vorzugsweise mit Wirkung dieser Federanordnung rückstellbar sein.

### Bezugsziffernliste

- 1: Basisplatte
- 1a: vertikale Achse
- 2: Gehäuse
- 2a, 2b: Gehäuseteil
- 3: Schlitten
- 3a: Öffnung
- 3b: Gleitführung
- 4: Führungsstufe
- 4a: Aufnahme
- 4b: Rückstellfeder
- 5: Sohlenhalter
- 6: Trittsporn
- 7: Federanordnung
- 8: Steuernase
- 9: Bolzen
- 10: Lagerteil
- 11: Drehteil
- 12: Steuerteil
- 13: Stellschraube
- 14: Federwiderlager
- 15: Kolbenschieber
- 16: Steuerkurve
- 17: Steuerelement
- 18: Gleitelement
- 19: Vertiefung
- 20: Federanordnung
- 21: Federwiderlager
- 22: Federwiderlager
- 22a: Schraubenmutter
- 22b: Zeigerelement
- 23: Stellschraube
- 23a: Bund
- 24: Hülse
- 25: Führungselement
- 26: Riegel
- 27: Hebel
- 28: Mitnehmer
- 29: Steuerkurventeil
- 30: Kulissenführung
- 30a: Kulissenführungsteilstück
- 30a₁: Freigabeabschnitt
- 30a₂: Stoppabschnitt
- 30b: Basisabschnitt
- 31: Abstützung
- 32: Andruckfeder
- 33: Skibremsengehäuse
- α, β: Winkel
- P₁, P₂: Pfeil

## Patentansprüche

1. Fersenbacken für eine Abfahrts- oder eine kombinierte Abfahrts- und Tourenbindung für einen Ski, mit einer Funktionsgruppe Vertikalauslösung mit einer Spannvorrichtung mit einem Sohlenhalter und einer ersten Federanordnung (7) zum Halten eines Skischuhs in der Abfahrtsposition, ferner mit einer Funktionsgruppe Horizontalauslösung mit einer am Ski positionierbaren Basisplatte (1) und einem, gegenüber der Skilängsrichtung, seitlich gegen die Kraft einer zweiten Federanordnung (20) auslenkbaren Schlitten (3), auf welchem die Funktionsgruppe Vertikalauslösung angeordnet ist, sowie mit einer auf die Funktionsgruppe Horizontalauslösung wirkenden Andruckfederanordnung,
**dadurch gekennzeichnet,**
**dass** die Funktionsgruppe Vertikalauslösung an der Funktionsgruppe Horizontalauslösung um eine Achse (1a), welche vertikal zur Skioberseite oder zur Vertikalen auf die Skioberseite unter einem Winkel von bis zu 5° verläuft, drehbar ist und einen am Schlitten (3) der Funktionsgruppe Horizontalauslösung drehbar gelagerten Lagerteil (10) aufweist, an welchem die Spannvorrichtung der Funktionsgruppe Vertikalauslösung um eine transversal verlaufende Achse schwenkbar gelagert ist, wobei sich nach einer begrenzten seitlichen Auslenkung des Schlittens (3) gegen die Kraft der zweiten Federanordnung (20) die Funktionsgruppe Vertikalauslösung zur Freigabe des Skischuhs in die jeweilige seitliche Auslöserichtung dreht.

2. Fersenbacken nach Anspruch 1, **dadurch gekennzeichnet, dass** die Funktionsgruppe Vertikalauslösung gegen die Kraft der zweiten Federanordnung (20) oder einer weiteren Federanordnung drehbar ist und vorzugsweise mit Wirkung dieser Federanordnung rückstellbar ist.

3. Fersenbacken nach Anspruch 1, **dadurch gekennzeichnet, dass** die Funktionsgruppe Horizontalauslösung eine Kulissenführung (30) aufweist, welche mit Steuerelementen (17) des Lagerteils (10) zusammenwirkt, derart, dass die Funktionsgruppe Vertikalauslösung zur Freigabe des Skischuhs in die jeweilige seitliche Auslöserichtung begrenzt drehbar ist.

4. Fersenbacken nach Anspruch 1, **dadurch gekennzeichnet, dass** der Lagerteil (10) einen Drehteil (11) aufweist, welcher am Schlitten (3) drehbar angeordnet ist, wobei die Achse (1a), welche vertikal zur Skioberseite oder zur Vertikalen auf die Skioberseite unter einem Winkel von bis zu 5° verläuft, durch den Drehteil (11) verläuft.

5. Fersenbacken nach Anspruch 4, **dadurch gekennzeichnet, dass** der Drehteil (11) aus zwei miteinander durch eine Öffnung (3a) im Schlitten (3) hindurch fest verbundene, insbesondere kreisscheibenförmige Teile aufweist, wobei der eine Teil an einer kreisförmig oder teilkreisförmig verlaufenden Führungsstufe (4) an der Oberseite des Schlittens (3) und der andere Teil an einer derartigen Führungsstufe an der Unterseite des Schlittens (3) drehbar gelagert ist.

6. Fersenbacken nach Anspruch 4, **dadurch gekennzeichnet, dass** zwischen dem Drehteil (11) und dem Schlitten (3) eine Rückstellfeder (4b) wirkt, welche eine Rückstellung der Funktionsgruppe Vertikalauslösung gegenüber der Funktionsgruppe Horizontalauslösung unterstützt und welche vorzugsweise eine im Bereich der Führungsstufe (4) des Schlittens (3) eingesetzte Schraubendruckfeder ist, deren Enden sich in der Ausgangsstellung des Fersenbackens jeweils am Drehteil (11) und am Schlitten (3) abstützen.

7. Fersenbacken nach einem oder mehreren der Ansprüche 1 bis 6, **dadurch gekennzeichnet, dass** der Schlitten (3) mitsamt der Funktionsgruppe Vertikalauslösung an der Basisplatte (1) entlang zumindest einer kreisbogenförmigen Bahn seitlich auslenkbar ist, wobei der Mittelpunkt jeder kreisbogenförmigen Bahn im Bereich eines Vorderbackens der Skibindung liegt.

8. Fersenbacken nach einem oder mehreren der Ansprüche 1 bis 7, **dadurch gekennzeichnet, dass** die zweite Federanordnung (20) der Funktionsgruppe Horizontalauslösung in transversaler Richtung verlaufend in die Basisplatte (1) eingesetzt und mit ihren Enden an Federwiderlagern (21, 22) abgestützt ist, welche jeweils von einem am Schlitten (3) vorgesehenen Mitnehmer (28) außen erfasst sind, sodass bei einer seitlichen Auslenkung des Schlittens (3) der eine Mitnehmer (28) das eine Federwiderlager (21, 22) unter Komprimieren der zweiten Federanordnung (20) mitnimmt und das zweite Federwiderlager (21, 22) am Basisteil (1) abgestützt bleibt.

9. Fersenbacken nach Anspruch 8, **dadurch gekennzeichnet, dass** das eine Federwiderlager (22) zur Einstellung der Vorspannung der zweiten Federanordnung (20) mittels einer Stellschraube (23) gegenüber der Basisplatte (1) verstellbar angeordnet ist.

10. Fersenbacken nach Anspruch 3, **dadurch gekennzeichnet, dass** die Kulissenführung (30) als äußere erste Abschnitte jeweils einen Basisabschnitt (30b) aufweist, welche Basisabschnitte (30b) entlang einer gemeinsamen kreisbogenförmigen Bahn verlaufen, wobei der Mittelpunkt der kreisbogenförmigen Bahn im Bereich eines Vorderbackens der Skibindung liegt und an welchen Basisabschnitten (30b) in der Abfahrtsstellung des Fersenbackens die Steuerelemente (17) des Lagerteils (10) der Funktionsgruppe Vertikalauslösung anliegen.

11. Fersenbacken nach Anspruch 10, **dadurch gekennzeichnet, dass** die Kulissenführung (30) an die Basisabschnitte (30b) anschließende jeweils zur transversalen Richtung geneigt verlaufende Freigabeabschnitte (30a₁) aufweisen, derart, dass ein in einen der Freigabeabschnitte (30a₁) eintretendes Steuerelement (17) der Funktionsgruppe Vertikalauslösung diese Funktionsgruppe zur Durchführung einer Drehbewegung in die jeweilige seitliche Auslöserichtung freigibt.

12. Fersenbacken nach einem oder mehreren der Ansprüche 1 bis 11, **dadurch gekennzeichnet, dass** an die Freigabeabschnitte (30a₁) nach innen in Richtung zur zentralen Längsachse jeweils ein Stoppabschnitt (30a₂) anschließt, derart, dass die Drehbewegung der Funktionsgruppe Vertikalauslösung gestoppt wird und die zweite Federanordnung (20) oder die weitere zusätzliche Federanordnung nach einer seitlichen Auslösung die Funktionsgruppe Horizontalauslösung in die Abfahrtsstellung rückstellt.

13. Fersenbacken nach einem oder mehreren der Ansprüche 3, 10 oder 11, **dadurch gekennzeichnet, dass** die Kulissenführung (30) an einem an der Oberseite der Basisplatte (1) befindlichen, mit der Basisplatte (1) fest verbundenen oder mit der Basisplatte (1) einteilig ausgeführten Steuerkurventeil (29) ausgebildet ist.

14. Fersenbacken nach einem oder mehreren der Ansprüche 3, 10 oder 11, **dadurch gekennzeichnet, dass** die zweite Federanordnung (20) gemeinsam mit der Kulissenführung und den Steuerelementen (17) derart ausgelegt ist, dass für das Verhältnis C der Momente um die Tibiaachse bei eingestellter Referenzmessung Ref 1.1 nach ASTM F504 und Ref 1.5 gilt: $C = \frac{Ref 1.1}{Ref 1.5}$ wobei für C je nach eingestellter DIN Z-Zahl nach ISO 9462 gilt:0,8 ≤ C ≤ 1,5.

15. Sicherheitsskibindung mit einem Vorderbacken und mit einem Fersenbacken nach einem oder mehreren der Ansprüche 1 bis 14, welche Skibindung eine als Abfahrtsbindung oder eine als kombinierte Abfahrts- und Tourenbindung konzipierte Skibindung ist.

## Claims

1. Heel holder for a downhill skiing or combined downhill skiing and touring binding for a ski, having a vertical release functional group having a tensioning device having a sole holder and a first spring arrangement (7) for holding a ski boot in the downhill position, further having a horizontal release functional group having a base plate (1) which can be positioned on the ski and a carriage (3) which can be deflected laterally with respect to the longitudinal direction of the ski against the force of a second spring arrangement (20) and on which the vertical release functional group is arranged, and having a pressure spring arrangement which acts on the horizontal release functional group,
**characterized in that**
the vertical release functional group on the horizontal release functional group is rotatable about an axis (1a) which extends vertically to the upper side of the ski or vertically to the upper side of the ski at an angle of up to 5° and has a bearing part (10) which is mounted rotatably on the carriage (3) of the horizontal release functional group and on which the tensioning device of the vertical release functional group is mounted pivotably about a transversely extending axis, wherein after a limited lateral deflection of the carriage (3) against the force of the second spring arrangement (20) the vertical release functional group for releasing the ski boot rotates in the respective lateral release direction.

2. Heel holder according to claim 1, **characterized in that** the vertical release functional group is rotatable against the force of the second spring arrangement (20) or a further spring arrangement and is preferably resettable with the action of this spring arrangement.

3. Heel holder according to claim 1, **characterized in that** the horizontal release functional group has a slotted guide (30) which interacts with control elements (17) of the bearing part (10) such that the vertical release functional group for releasing the ski boot is rotatable to a limited extent in the respective lateral release direction.

4. Heel holder according to claim 1, **characterized in that** the bearing part (10) has a rotary part (11) which is arranged rotatably on the carriage (3), wherein the axis (1a) which extends vertically to the upper side of the ski or vertically to the upper side of the ski at an angle of up to 5°, extends through the rotary part (11).

5. Heel holder according to claim 4, **characterized in that** the rotary part (11) has two in particular circular disc-shaped parts, which are firmly connected to one another through an opening (3a) in the carriage (3), wherein one part is rotatably mounted on a guide step (4) running in a circular or semicircular shape on the upper side of the carriage (3) and the other part is rotatably mounted on such a guide step on the underside of the carriage (3).

6. Heel holder according to claim 4, **characterized in that**, a restoring spring (4b) acts between the rotary part (11) and the carriage (3), which restoring spring supports a restoring of the vertical release functional group with respect to the horizontal release functional group and which is preferably a helical compression spring which is inserted in the region of the guide step (4) of the carriage (3) and whose ends are supported in each case on the rotary part (11) and on the carriage (3) in the initial position of the heel holder.

7. Heel holder according to one or more of claims 1 to 6, **characterized in that** the carriage (3), together with the vertical release functional group, can be deflected laterally on the base plate (1) along at least one arcuate path, wherein the center point of each arcuate path lies in the region of a front holder of the ski binding.

8. Heel holder according to one or more of claims 1 to 7, **characterized in that** the second spring arrangement (20) of the horizontal release functional group is inserted into the base plate (1) running in the transverse direction and is supported with its ends on spring abutments (21, 22) which are each gripped on the outside by a driver (28) provided on the carriage (3), such that, in the event of a lateral deflection of the carriage (3), the one driver (28) drives the one spring abutment (21, 22) with compression of the second spring arrangement (20) and the second spring abutment (21, 22) remains supported on the base part (1).

9. Heel holder according to claim 8, **characterized in that** one spring abutment (22) is arranged so as to be adjustable with respect to the base plate (1) by means of an adjusting screw (23) in order to adjust the pre-stressing of the second spring arrangement (20).

10. Heel holder according to claim 3, **characterized in that** the slotted guide (30) has, as outer first sections, a base section (30b) in each case, which base sections (30b) run along a common arcuate path, wherein the center point of the arcuate path lies in the region of a front holder of the ski binding and on which base sections (30b) the control elements (17) of the bearing part (10) of the vertical release functional group lie in the downhill position of the heel holder.

11. Heel holder according to claim 10, **characterized in that** the slotted guide (30) has release sections (30a₁) adjoining the base sections (30b) each running inclined to the transverse direction, such that a control element (17) of the vertical release functional group entering one of the release sections (30a₁) releases this functional group for performing a rotational movement in the respective lateral release direction.

12. Heel holder according to one or more of claims 1 to 11, **characterized in that** a respective stop section (30a₂) adjoins the release sections (30a₁) in the inward direction in the direction of the central longitudinal axis, such that the rotational movement of the vertical release functional group is stopped and the second spring arrangement (20) or the further additional spring arrangement returns the horizontal release functional group to the downhill position after a lateral release.

13. Heel holder according to one or more of claims 3, 10 or 11, **characterized in that** the slotted guide (30) is formed on a control cam part (29) located on the top side of the base plate (1), fixedly connected to the base plate (1) or integrally formed with the base plate (1).

14. Heel holder according to one or more of claims 3, 10 or 11, **characterized in that** the second spring arrangement (20), together with the slotted guide and the control elements (17), is designed such that the following applies to the ratio C of the torques around the tibia axis with the reference measurement Ref 1.1 set according to ASTM F504 and Ref 1.5: $C = \frac{Ref 1.1}{Ref 1.5} \begin{matrix}Ref 1.1 \\ Ref 1.5\end{matrix}$ wherein for C, depending on the set DIN Z number according to ISO 9462, the following applies: 0.8 ≤ C ≤ 1.5.

15. Safety ski binding with a front holder and with a heel holder according to one or more of claims 1 to 14, which ski binding is a ski binding designed as a downhill skiing or combined downhill skiing and touring binding.

## Revendications

1. Mâchoire de retenue de talon pour une fixation de descente ou une fixation combinée de descente et de tour pour un ski, avec un groupe fonctionnel de déclenchement vertical avec un dispositif de serrage avec un support de semelle et un premier agencement de ressort (7) pour maintenir une chaussure de ski dans la position de descente, en outre avec un groupe fonctionnel de déclenchement horizontal avec une plaque de base (1) positionnable sur le ski et un chariot déplaçable par la force d'un ressort, un chariot (3) étant déviable latéralement par rapport à la direction longitudinale du ski, contre la force d'un deuxième agencement de ressort (20), sur lequel est disposé le groupe fonctionnel de déclenchement vertical, ainsi qu'avec un agencement de ressort de pression agissant sur le groupe fonctionnel de déclenchement horizontal,
**caractérisée en ce que**
le groupe fonctionnel de déclenchement vertical est apte à tourner sur le groupe fonctionnel de déclenchement horizontal autour d'un axe (1a) qui s'étend verticalement par rapport à la face supérieure du ski ou par rapport à la verticale sur la face supérieure du ski sous un angle allant jusqu'à 5°, et comporte une partie de palier (10) logée de manière rotative sur le chariot (3) du groupe fonctionnel de déclenchement horizontal, sur laquelle le dispositif de serrage du groupe fonctionnel de déclenchement vertical est monté de manière à pouvoir pivoter autour d'un axe s'étendant transversalement, le groupe fonctionnel de déclenchement vertical tournant dans la direction de déclenchement latérale respective pour libérer la chaussure de ski après une déviation latérale limitée du chariot (3) contre la force du deuxième agencement de ressort (20).

2. Mâchoire de retenue de talon selon la revendication 1, **caractérisée en ce que** le groupe fonctionnel de déclenchement vertical est apte à tourner contre la force du deuxième agencement de ressort (20) ou d'un autre agencement de ressort et rappelable de préférence sous l'action de cet agencement de ressort.

3. Mâchoire de retenue de talon selon la revendication 1, **caractérisée en ce que** le groupe fonctionnel de déclenchement horizontal comporte un guidage à coulisse (30) qui interagit avec des éléments de commande (17) de la partie de palier (10), de telle sorte que le groupe fonctionnel de déclenchement vertical peut être tourné de manière limitée dans la direction de déclenchement latérale respective pour libérer la chaussure de ski.

4. Mâchoire de retenue de talon selon la revendication 1, **caractérisée en ce que** la partie de palier (10) comprend une partie rotative (11) qui est disposée de manière rotative sur le chariot (3), l'axe (1a), qui s'étend verticalement par rapport à la face supérieure du ski ou par rapport à la verticale sur la face supérieure du ski selon un angle pouvant atteindre 5°, passant par la partie rotative (11).

5. Mâchoire de retenue de talon selon la revendication 4, **caractérisée en ce que** la partie rotative (11) est constituée de deux parties, en particulier en forme de disque circulaire, reliées fixement l'une à l'autre à travers une ouverture (3a) dans le chariot (3), l'une des parties étant montée de manière rotative sur un gradin de guidage (4) s'étendant en forme de cercle ou de cercle partiel sur le côté supérieur du chariot (3) et l'autre partie étant montée de manière rotative sur un tel gradin de guidage sur le côté inférieur du chariot (3).

6. Mâchoire de retenue de talon selon la revendication 4, **caractérisée en ce qu'**un ressort de rappel (4b) agit entre la partie rotative (11) et le chariot (3), lequel soutient un rappel du groupe fonctionnel de déclenchement vertical par rapport au groupe fonctionnel de déclenchement horizontal et qui est de préférence un ressort de compression hélicoïdal inséré dans la zone du gradin de guidage (4) du chariot (3), dont les extrémités s'appuient respectivement sur la partie rotative (11) et sur le chariot (3) dans la position initiale de la mâchoire de retenue de talon.

7. Mâchoire de retenue de talon selon une ou plusieurs des revendications 1 à 6, **caractérisée en ce que** le chariot (3), y compris le groupe fonctionnel de déclenchement vertical, est déviable latéralement sur la plaque de base (1) le long d'au moins une trajectoire en arc de cercle, le centre de chaque trajectoire en arc de cercle étant situé dans la zone d'une mâchoire avant de la fixation de ski.

8. Mâchoire de retenue de talon selon une ou plusieurs des revendications 1 à 7, **caractérisée en ce que** le deuxième agencement de ressort (20) du groupe fonctionnel de déclenchement horizontal est inséré dans la plaque de base (1) en s'étendant dans la direction transversale et s'appuie par ses extrémités sur des butées de ressort (21, 22), qui sont respectivement saisies à l'extérieur par un entraîneur (28) prévu sur le chariot (3), de sorte que lors d'une déviation latérale du chariot (3), l'un des entraîneurs (28) entraîne l'une des butées de ressort (21, 22) en comprimant le deuxième agencement de ressort (20) et la deuxième butée de ressort (21, 22) reste appuyée sur la partie de base (1).

9. Mâchoire de retenue de talon selon la revendication 8, **caractérisée en ce que** l'une des butées de ressort (22) est disposée de manière réglable par rapport à la plaque de base (1) au moyen d'une vis de réglage (23) pour le réglage de la précontrainte du deuxième agencement de ressort (20).

10. Mâchoire de retenue de talon selon la revendication 3, **caractérisée en ce que** le guidage à coulisse (30) comporte comme premières sections extérieures respectivement une section de base (30b), lesquelles sections de base (30b) s'étendent le long d'une trajectoire commune en forme d'arc de cercle, le centre de la trajectoire en forme d'arc de cercle se trouvant dans la zone d'une mâchoire avant de la fixation de ski et sur lesquelles sections de base (30b) s'appuient, dans la position de descente de la mâchoire de talon, les éléments de commande (17) de la partie de palier (10) du groupe fonctionnel de déclenchement vertical.

11. Mâchoire de retenue de talon selon la revendication 10, **caractérisée en ce que** le guidage à coulisse (30) comporte des sections de libération (30a₁) se raccordant aux sections de base (30b) et s'étendant respectivement de manière inclinée par rapport à la direction transversale, de telle sorte qu'un élément de commande (17) du groupe fonctionnel de déclenchement vertical entrant dans l'une des sections de libération (30a₁) libère ce groupe fonctionnel pour l'exécution d'un mouvement de rotation dans la direction de déclenchement latérale respective.

12. Mâchoire de retenue de talon selon une ou plusieurs des revendications 1 à 11, **caractérisée en ce qu'**une section d'arrêt (30a₂) se raccorde respectivement aux sections de libération (30a₁) vers l'intérieur en direction de l'axe longitudinal central, de telle sorte que le mouvement de rotation du groupe fonctionnel de déclenchement vertical est arrêté et que le deuxième agencement de ressort (20) ou l'autre agencement de ressort supplémentaire ramène le groupe fonctionnel de déclenchement horizontal dans la position de départ après un déclenchement latéral.

13. Mâchoire de retenue de talon selon une ou plusieurs des revendications 3, 10 ou 11, **caractérisée en ce que** le guidage à coulisse (30) est réalisé sur une came de commande (29) située sur la face supérieure de la plaque de base (1), solidaire de la plaque de base (1) ou réalisée d'une seule pièce avec la plaque de base (1).

14. Mâchoire de retenue de talon selon une ou plusieurs des revendications 3, 10 ou 11, **caractérisée en ce que** le deuxième agencement de ressort (20) est conçu, conjointement avec le guidage à coulisse et les éléments de commande (17), de telle sorte que, pour le rapport C des moments autour de l'axe du tibia, pour une mesure de référence réglée, on a Réf 1.1 selon ASTM F504 et Réf 1.5 : $C = \frac{Ref 1.1}{Ref 1.5} \begin{matrix}Réf 1.1 \\ Réf 1.5\end{matrix}$ s'appliquant pour C, en fonction du nombre Z DIN réglé, selon ISO 9462 : 0,8 ≤ C ≤ 1,5.

15. Fixation de sécurité de ski avec une mâchoire avant et avec une mâchoire de retenue de talon selon une ou plusieurs des revendications 1 à 14, laquelle fixation de ski est une fixation de ski conçue comme fixation de descente ou comme fixation combinée de descente et de tour.
